# EUROPÄISCHE PATENTSCHRIFT

(11) **EP 1 111 160 B1**
(45) Veröffentlichungstag und Bekanntmachung des Hinweises auf die Patenterteilung: **09.07.2008**
(21) Anmeldenummer: 00128079.1
(22) Anmeldetag: 21.12.2000
(51) Int. Cl.: E04H 6/10, E01D 19/08

(54) **Remontierbares Parkhaus**
Dismountable car park
Parc de stationnement démontable

(30) Priorität: 23.12.1999 DE 19962547
(43) Veröffentlichungstag der Anmeldung: 27.06.2001
(73) Patentinhaber: Vollack Parkhaus AG, 76189 Karlsruhe (DE)
(72) Erfinder:
(74) Vertreter: Lasch, Hartmut

(56) Entgegenhaltungen:
- WO-A-99/45220
- GB-A- 1 247 938
- US-A- 5 826 381

## Beschreibung

Die Erfindung betrifft ein remontierbares Parkhaus gemäß dem Oberbegriff des Anspruchs 1.

Für die Herstellung eines Parkhauses ist es heutzutage einerseits bekannt, dieses im wesentlichen aus Beton herzustellen, indem zwischen auf der Baustelle erstellten oder als Fertigteil angelieferten Betonstützen Träger und Decken aus Beton ausgebildet werden, die als Abstell- und Verkehrsfläche dienen. Derartige Parkhäuser sind als feststehende, für den Dauereinsatz projektierte Bauten bewährt, obwohl die Erstellung von Ortbetonbauteilen spezielle Witterungsbedingungen erfordert und der Beton aufgrund seines hohen Gewichtes im Verhältnis zu seiner Tragfähigkeit relativ groß dimensionierte und schwere Bauteile ergibt.

Aus der DE 298 09 011 U1 ist ein remontierbares Parkhaus bekannt, dessen Tragkonstruktion aus einem Stahlskelett mit vertikalen Stützen und horizontalen Deckenträgern besteht. An der so gebildeten stählernen Rahmenkonstruktion werden Fahrbahnplatten aus Stahl, aus Beton oder aus einer StahlBeton-Verbundkonstruktion montiert, indem sie auf die Dekkenträger aufgelegt und mit dem jeweiligen Deckenträger verschraubt werden. Um von der Oberseite der Fahrbahnplatten einer Deckenebene eintretende Flüssigkeiten und sonstige Verunreinigungen von den Fahrzeugen der darunterliegenden Deckenebene fernzuhalten, ist unterhalb der Fahrbahnplatten auf die Deckenträger eine Lage aus Blechen aufgelegt, die ebenfalls an den Deckenträgern angeschraubt sind.

Es hat sich gezeigt, daß im Bereich der Befestigungsstellen, d.h. an den Schraubenlöchern, an denen die Befestigungsschraube jeweils das Blech und den Obergurt des Deckenträgers durchdringt, häufig Undichtigkeiten auftreten, die sich nur mit großem Aufwand oder teilweise gar nicht abdichten lassen, so daß die Gefahr besteht, daß Wasser, Benzin, Ö1 oder sonstige Flüssigkeiten auf die darunterstehenden Fahrzeuge tropft.

In der DE 298 06 840 U1 ist ein gleichartiges remontierbares Parkhaus gezeigt, bei dem die Fahrbahnplatten so angeordnet sind, daß die zwischen benachbarten Fahrbahnplatten gebildeten Spalte oder Fugen oberhalb eines Deckenträgers in dessen Längsrichtung verlaufen. Um die Spalte und Fugen abzudichten, sind in diese jeweils elastische Fugendichtungen eingelegt. Die Fahrbahnplatten sind durch spezielle Spannglieder in ihrer Plattenebene gegeneinander gespannt, wodurch auch die Fugendichtungen unter Druck gesetzt werden. Obwohl sich auf diese Weise eine verbesserte Abdichtung der zwischen aneinandergrenzenden Fahrbahnplatten gebildeten Spalte und Fugen erzielen läßt, ist-der Montageaufwand bei einem derartigen remontierbaren Parkhaus jedoch sehr groß, so daß dieses insgesamt unwirtschaftlich ist.

Ein weiterer Nachteil besteht darin, daß ein akzeptabler Schallschutz zwischen den Fahrbahnplatten und den Deckenträgern nicht gegeben ist bzw. sich nur mit großem Aufwand erreichen läßt.

In der US 5,826,381, von der im Oberbegriff des Anspruchs 1 ausgegangen wird, ist ein remontierbares Parkhaus gezeigt, das eine Skelett-Tragkonstruktion mit vertikalen Stützen, im wesentlichen horizontalen Deckenträgern und einer Vielzahl von Fahrbahnplatten besitzt, die zur Bildung einer befahrbaren Oberfläche auf den Deckenträgern gehalten sind. Die Fahrbahnplatten sind direkt auf die Oberseite der Deckenträger aufgelegt, wobei zwischen den einander zugewandten Enden der Fahrbahnplatten ein in Längsrichtung des Deckenträgers verlaufender Spalt gebildet ist, in den ein rinnenförmiger Profilkörper eingesetzt ist, der auf der Oberseite des Deckenträgers aufliegt.

Wenn sich auf der Oberseite einer Fahrbahnplatte Wasser ansammelt, kann dieses bis zum Rand der Fahrbahnplatte flie-ßen und tritt dann in den zwischen benachbarten Fahrbahnplatten gebildeten Spalt ein. Das Wasser soll dann in den rinnenförmigen Profilkörper fließen und in diesem abgeführt werden. Es besteht jedoch die Gefahr, dass zumindest ein Teil des Wassers in einen zwischen der Außenseite des Profilkörpers und der Fahrbahnplatte gebildeten Zwischenraum einströmt und dort stehen bleibt, so dass es zu Korrosionsproblemen kommen kann.

Darüber hinaus ist es bei der Ausgestaltung gemäß der US 5,826,381 nachteilig, dass zwischen den Fahrbahnplatten und den Deckenträgern ein direkter Schallübergang gebildet ist, so dass sich der Schall, der sich bei Befahren einer Fahrbahnplatte ergibt, ungehindert ausbreiten kann, was als störend empfunden wird.

In der WO-A-99/45220 ist ein remontierbares Parkhaus gezeigt, bei dem unterhalb des Stoßes benachbarter Fahrbahnplatten eine Rinne angeordnet ist. Unterhalb der Fahrbahnplatten sind zwei nebeneinander verlaufende Längsträger vorgesehen, deren gegenseitiger Abstand von der Rinne überspannt wird. Auf der Oberseite der Längsträger sind spezielle elastische Lagerstreifen angeordnet, auf die die Fahrbahnplatten aufgelegt sind. Die Rinne ist in den Spalt lose eingehängt, der sich aufgrund der Lagerstreifen zwischen der Oberseite der Längsträger und der Unterseite der Fahrbahnplatten bildet.

Der Erfindung liegt die Aufgabe zugrunde, ein remontierbares Parkhaus der genannten Art zu schaffen, bei dem die vorgenannten Probleme vermieden und die Fahrbahnplatten in abgedichteter und schallgedämmter Weise an den Deckenträgern gelagert sind.

Diese Aufgabe wird erfindungsgemäß bei einem remontierbaren Parkhaus mit den Merkmalen des Anspruchs 1 gelöst. Dabei ist vorgesehen, daß die Fahrbahnplatten auf den rinnenförmigen Profilkörper aufgelagert sind, wobei der Profilkörper in Längsrichtung des Spaltes verläuft.

Die Fahrbahnplatten, die jeweils für sich als flüssigkeitsdichte Teilflächen ausgebildet sind, liegen somit nicht direkt auf dem jeweiligen Deckenträger auf, sondern es ist der rinnenförmige Profilkörper dazwischengeschaltet, der sowohl der Schallisolierung als auch der Abdichtung und Ableitung von Flüssigkeiten dient.

Auf der Oberseite einer Fahrbahnplatte anfallende Flüssigkeit kann somit allenfalls zu deren Rand fließen und an dem zwischen benachbarten Fahrbahnplatten gebildeten Spalt nach unten tropfen. In oder unterhalb dieses Spaltes ist jedoch die Rinne des Profilkörpers angeordnet, die die heruntertropfende Flüssigkeit aufnimmt und in Längsrichtung ableitet. Auf diese Weise ist verhindert, daß die Flüssigkeit auf die darunterliegende Parkhausebene gelangen kann.

Vorzugsweise ist der Profilkörper aus einem elastischem Kunststoffmaterial gebildet, so daß er eine schalltechnische Trennung zwischen der Fahrbahnplatte und dem Deckenträger bewirkt und gleichzeitig für eine Abdichtung zwischen diesen Bauteilen sorgt.

In bevorzugter Ausgestaltung der Erfindung ist vorgesehen, daß der Deckenträger ein I-Profil aufweist und der rinnenförmige Profilkörper mit seiner Unterseite auf den Obergurt des Deckenträgers vorzugsweise vollflächig aufgelegt ist. Zur exakten Positionierung des Profilkörpers kann dieser auch auf dem Deckenträger verklebt sein. Vorzugsweise besitzt der Profilkörper einen nach oben offenen U-förmigen Querschnitt, wobei auf der Oberseite jedes U-Schenkels des Profilkörpers ein Randbereich einer Fahrbahnplatte aufgelagert ist. Die Abdichtung zwischen einerseits der Fahrbahnplatte und dem Profilkörper und andererseits zwischen dem Profilkörper und dem Deckenträger kann durch das Eigengewicht der Fahrbahnplatte erreicht werden. Vorzugsweise ist jedoch zusätzlich zwischen der Fahrbahnplatte und dem Dekkenträger eine Spannvorrichtung vorgesehen, mittels der die Fahrbahnplatte gegen den Profilkörper gespannt ist. Die Spannvorrichtung nimmt darüber hinaus die die Fahrbahnplatte von dem Deckenträger abhebenden Querkräfte auf.

Eine zuverlässige Ableitung der in den rinnenförmigen Profilkörper gelangenden Flüssigkeit läßt sich erreichen, wenn der Deckenträger und somit auch der rinnenförmige Profilkörper in Längsrichtung um ein geringes Maß geneigt ist. Am Ende des rinnenförmigen Profilkörpers wird die Flüssigkeit in bekannter Weise an ein Ableitungssystem abgegeben.

Falls es notwendig sein sollte, den rinnenförmigen Profilkörper zu untersuchen oder von Fremdkörpern, die sich dort angesammelt haben, zu reinigen, können entsprechende Wartungsarbeiten durch den zwischen den benachbarten Fahrbahnplatten gebildeten Spalt ausgeführt werden. Zu diesem Zweck ist vorgesehen, daß der Spalt eine Breite von ca. 15 mm bis 30 mm aufweist.

Weitere Einzelheiten und Merkmale der Erfindung sind aus der folgenden Beschreibung eines Ausführungsbeispiels unter Bezugnahme auf die Zeichnung ersichtlich, wobei die einzige Figur einen Vertikalschnitt durch die Lagerung von Fahrbahnplatten auf einem Deckenträger zeigt.

Eine Skelett-Tragkonstruktion eines remontierbaren Parkhauses umfaßt mehrere parallel zueinander angeordnete, im wesentlichen horizontale Deckenträger 11, von denen in der Figur nur ein einzelner beispielhaft dargestellt ist. Der Deckenträger 11 weist ein I-Profil mit einem Obergurt lla, einem vertikalen Steg llb und einem Untergurt llc auf. Auf die Oberseite des Obergurtes lla des Deckenträgers 11 ist ein rinnenförmiger Profilkörper 16 aufgelagert, der einen nach oben offenen U-förmigen Querschnitt besitzt und aus einem elastischen Kunststoffmaterial, insbesondere einem Elastomer besteht. Der Profilkörper 16 verläuft in Längsrichtung des Deckenträgers 11 und ist insbesondere als kontinuierliches fugenfreies Bauteil hergestellt.

Seitlich des Profilkörpers 16 sind im Obergurt lla des Dekkenträgers 11 jeweils Bohrungen 20 ausgebildet.

Eine Fahrbahnplatte 12 umfaßt eine insbesondere als Stahlblech ausgebildete Trägerschicht 13, die oberseitig mit einer Schutzschicht oder Beschichtung 14 versehen ist, die bis auf die Seitenflächen der Trägerschicht 13 herumgezogen ist. Auf ihrer Unterseite trägt die Fahrbahnplatte 12 nur schematisch angedeutete Aussteifungen 15 sowie mehrere nach unten vorstehende Gewindebolzen 17, die nahe dem Randbereich der Fahrbahnplatte 12 an diese angeschweißt sind.

Zur Montage einer Fahrbahnplatte 12 wird diese mit ihrem Randbereich auf die Oberseite eines U-Schenkels 16a des rinnenförmigen Profilkörpers 16 aufgelegt und der Gewindebolzen 17 in die Bohrung 20 des Obergurtes lla des Deckenträgers 11 eingeführt, so daß er aus dieser nach unten hervorsteht. Mittels eines Unterlegblechs 18 und einer Mutter 19 wird dann die Fahrbahnplatte 12 in Richtung des Obergurtes lla gespannt, wodurch auf den U-Schenkel 16a des Profilkörpers 16 eine Presskraft wirkt.

Wie die Figur zeigt, ist ein zwischen benachbarten Fahrbahnplatten 12 gebildeter Spalt 21 oberhalb des rinnenförmigen Profilkörpers 16 angeordnet und verläuft in dessen Längsrichtung, so daß Wasser oder eine sonstige Flüssigkeit, die in den Spalt 21 gelangt, von dem Profilkörper 16 aufgenommen und abgeleitet wird. Zur Unterstützung dieser Ableitung ist der Deckenträger 11 und damit auch der Profilkörper 16 in Längsrichtung, d.h. senkrecht zur Zeichenebene, leicht geneigt.

## Patentansprüche

1. Remontierbares Parkhaus mit einer Skelett-Tragkonstruktion mit vertikalen Stützen, im wesentlichen horizontalen Deckenträgern (11) und einer Vielzahl von Fahrbahnplatten (12), die zur Bildung einer befahrbaren Oberfläche auf den Deckenträgern (11) gehalten sind, wobei ein zwischen benachbarten Fahrbahnplatten (12) gebildeter Spalt (21) oberhalb eines Deckenträgers (11) in dessen Längsrichtung verläuft und wobei ein rinnenförmiger Profilkörper (16), der in Längsrichtung des Spaltes verläuft, angeordnet ist, **dadurch gekennzeichnet, dass** die Fahrbahnplatten (12) auf den rinnenförmigen Profilkörper (16) aufgelagert sind und dass der Profilkörper (16) unterhalb des Spaltes (21) verläuft.

2. Parkhaus nach Anspruch 1, **dadurch gekennzeichnet, dass** der Deckenträger (11) ein I-Profil aufweist und der rinnenförmige Profilkörper (16) mit seiner Unterseite auf den Obergurt (11a) des Deckenträgers (11) aufgelegt ist.

3. Parkhaus nach Anspruch 1 oder 2, **dadurch gekennzeichnet, dass** der Profilkörper (16) aus elastischem Kunststoff besteht.

4. Parkhaus nach einem der Ansprüche 1 bis 3, **dadurch gekennzeichnet, dass** der Profilkörper (16) einen nach oben offenen U-förmigen Querschnitt besitzt, wobei auf der Oberseite jedes U-Schenkels (16a) ein Randbereich einer Fahrbahnplatte (12) aufgelagert ist.

5. Parkhaus nach einem der Ansprüche 1 bis 4, **gekennzeichnet durch** eine zwischen der Fahrbahnplatte (12) und dem Deckenträger (11) wirksame Spannvorrichtung (17,19), mittels der die Fahrbahnplatte (12) gegen den Profilkörper (16) gespannt ist.

6. Parkhaus nach einem der Ansprüche 1 bis 5, **dadurch gekennzeichnet, dass** der Deckenträger (11) und der rinnenförmige Profilkörper (16) eine Längsneigung aufweisen.

7. Parkhaus nach einem der Ansprüche 1 bis 6, **dadurch gekennzeichnet, dass** der Spalt (21) eine Breite von 15 mm bis 30 mm aufweist.

## Claims

1. Dismountable parking garage with a skeleton support structure having vertical supports, substantially horizontal roof supports (11) and several floor plates (12) forming the driving surface on the roof supports (11), a gap (21) formed between adjoining floor plates (12) running above a roof support (11) in its longitudinal direction and a groove-shaped profiled body (16) running in longitudinal direction of the gap, **characterized in that** the floor plates (12) are mounted on the groove-shaped profiled body (16) and that the profiled body (16) runs below the gap (21).

2. Parking garage according to claim 1, **characterized in that** the roof support (11) has an I-profile and that the groove-shaped profiled body (16) is mounted with its lower side seating on the top web (11a) of the roof support (11).

3. Parking garage according to claim 1 or 2, **characterized in that** the profiled body (16) is made of elastic plastic.

4. Parking garage according to one of the claims 1 to 3, **characterized in that** the profiled body (16) has a U-shaped cross-section open to the top, an edge region of a floor plate (12) being mounted on the top of each U-leg (16a).

5. Parking garage according to one of the claims 1 to 4, **characterized in that** there is a tensioning device (17, 19) active between the floor plate (12) and the roof support (11), with which the floor plate (12) is tensioned against the profiled body (16).

6. Parking garage according to one of the claims 1 to 5, **characterized in that** the roof support (11) and the groove-shaped profiled body (16) have a longitudinal inclination.

7. Parking garage according to one of the claims 1 to 6, **characterized in that** the gap (21) has a width of 15 mm to 30 mm.

## Revendications

1. Parc de stationnement démontable comprenant une ossature à supports verticaux, des poutres de plafond (11) sensiblement horizontales et une pluralité de panneaux de roulage (12) maintenus sur les poutres de plafond (11) pour former une surface carrossable, dans lequel un intervalle (21) formé entre des panneaux de roulage (12) adjacents s'étend au-dessus d'une poutre de plafond (11) dans le sens de sa longueur et dans lequel est disposé un corps profilé (16) en forme de goulotte, s'étendant dans le sens longitudinal de l'intervalle, **caractérisé en ce que** les panneaux de roulage (12) reposent sur les corps profilés (16) en forme de goulotte et **en ce que** les corps profilés (16) s'étendent en-dessous de l'intervalle (21).

2. Parc de stationnement selon la revendication 1, **caractérisé en ce que** la poutre de plafond (11) présente un profil en "I" et **en ce que** le corps profilé (16) en forme de goulotte repose par sa face inférieure sur la semelle supérieure (11a) de la poutre de plafond (11).

3. Parc de stationnement selon la revendication 1 ou 2, **caractérisé en ce que** le corps profilé (16) est réalisé dans un matériau synthétique élastique.

4. Parc de stationnement selon l'une quelconque des revendications 1 à 3, **caractérisé en ce que** le corps profilé (16) présente une section transversale en "U" ouverte vers le haut, dans lequel une zone de bordure d'un panneau de roulage (12) repose sur la face supérieure de chacune des branches (16a) du "U".

5. Parc de stationnement selon l'une quelconque des revendications 1 à 4, **caractérisé par** un dispositif de tension (17, 19) agissant entre le panneau de roulage (12) et la poutre de plafond (11), au moyen duquel le panneau de roulage (12) est mis en tension contre le corps profilé (16).

6. Parc de stationnement selon l'une quelconque des revendications 1 à 5, **caractérisé en ce que** la poutre de plafond (11) et le corps profilé (16) en forme de goulotte présentent une inclinaison longitudinale.

7. Parc de stationnement selon l'une quelconque des revendications 1 à 6, **caractérisé en ce que** l'intervalle (21) présente une largeur de 15 à 30 mm.
